# FASCICULE DE BREVET EUROPEEN

(11) **EP 0 347 285 B1**
(45) Date de publication et mention de la délivrance du brevet: **25.11.1992**
(21) Numéro de dépôt: 89401571.8
(22) Date de dépôt: 07.06.1989
(51) Int. Cl.: E04C 2/42, E04F 15/10

(54) **Perfectionnements à des éléments de caillebotis en matière plastique**
Gitterartige Kunststoffbodenplatte
Grid-like floor tile made of plastic

(30) Priorité: 13.06.1988 FR 8807839
(43) Date de publication de la demande: 20.12.1989
(73) Titulaire: ALLIBERT MANUTENTION, F-92521 Neuilly-sur-Seine (FR)
(72) Inventeur: Faucillon, Michel, F-95560 Baillet en France (FR)
(74) Mandataire: Lerner, François

(56) Documents cités:
- DE-A- 3 327 867
- US-A- 4 135 338

## Description

L'invention se rapporte à des caillebotis en matière plastique constitués d'un ensemble d'éléments modulaires de forme polygonale, généralement rectangulaire, associés en juxtaposition.

Des caillebotis de ce type sont connus et peuvent être utilisés pour de nombreux et divers usages, notamment en tant que revêtement de sols, leur caractéristique antidérapante bien connue étant alors particulièrement appréciée.

De la publication DE-A-3 327 867 on connait ainsi un élément de caillebotis en matière plastique moulée en forme de dalle polygonale comportant sur sa périphérie et le long de chacun de ses côtés :
- au moins une bande supérieure de moindre épaisseur par rapport à celle de l'élément, de laquelle bande supérieure fait saillie au moins un premier moyen de liaison dirigé vers la face inférieure de l'élément,
- et au moins une bande inférieure également de moindre épaisseur par rapport à celle de l'élément, dans laquelle bande inférieure est ménagé au moins un second élément de liaison propre à coopérer avec ledit premier moyen de liaison d'un élément de caillebotis identique juxtaposé, lesdits éléments pouvant être ainsi juxtaposés dans plusieurs dispositions relatives et lesdites bandes supérieure(s) et inférieure(s) étant, sur chaque côté de l'élément, formées en alternance.

Ceci étant, l'un des problèmes qui se pose régulièrement est de permettre une bonne jonction de ces éléments qui doivent être juxtaposés pour couvrir la surface désirée.

Or, la dalle de la publication DE-A-3 327 867 présente, sur chaque côté, seulement une demi-bande supérieure à l'une de ces extrémités et seulement une demi-bande inférieure à ses deux extrémités. Ainsi, si on juxtapose deux telles dalles, il va rester localement un jourentre-elles. De telles discontinuité rendent inopérantes certaines parties des moyens de liaison.

L'invention évite cet inconvénient et assure un recouvrement continu du sol.

Pour cela, l'élément de caillebotis de l'invention se caractérise en particulier en ce que :
- ses premier et deuxième moyens de liaison comprennent respectivement des tétons et des orifices, les orifices de réception d'un élément étant conformés pour recevoir étroitement, en verrouillage, les tétons d'un élément identique juxtaposé,
- et, sur chacun des côtés de l'élément, chaque bande supérieure avec ses tétons est complémentaire de chaque bande inférieure avec ses orifices, de manière que quel que soit le côté de juxtaposition et la disposition relative de deux tels éléments de caillebotis identiques à juxtaposer, chaque téton de l'un des éléments soit reçu dans l'un des orifices de l'élément juxtaposé, et réciproquement, ne laissant alors apparaître aucune discontinuité à l'endroit de bandes.

Le brevet US-A-4 135 338 décrit des barrettes comportant, en tant que moyens de liaison de ces barrettes entre-elles, des tétons et orifices, lesdites barrettes servant à associer entre-elles des dalles. Il apparaît donc immédiatement que deux dalles ne peuvent être associées sans ces barrettes complémentaires lesquelles ne comportent, sur leurs côtés respectifs, que des bandes supérieures à tétons ou des bandes inférieures à orifices. Et il est impossible de juxtaposer deux à deux ces barrettes le long de leurs côtés longitudinaux. Ce document ne résoud donc pas les problèmes de l'invention.

Cela étant dit, on notera que dans l'ensemble de la description, on appellera par convention "face supérieure" du caillebotis la face visible qui n'est pas solidarisée à son support, tel qu'un sol (voire un mur ou un plafond), indépendamment de la position relative d'utilisation dans l'espace du caillebotis et, de la même façon, on appellera "face inférieure", la face du caillebotis qui vient reposer contre le support en question (plancher, mur...).

On notera encore que selon une réalisation préférée, l'élément de caillebotis de l'invention sera avantageusement tel que sur chacun de ses côtés, ses bandes supérieure(s) et inférieure(s) de liaison seront décalées par rapport au périmètre de l'élément, la bande supérieure se présentant sous l'aspect d'une languettes faisant saillie au côté considéré de l'élément, tandis que la bande inférieure pourra être ménagée en retrait dans l'épaisseur de la bordure de l'élément, de manière que la juxtaposition ou la séparation de deux tels éléments identiques s'effectue par gauchissement de l'un au moins des éléments pour insérer les tétons de l'un dans les orifices de l'autre.

Avec une telle construction générale, la fabrication des éléments de caillebotis, leur pose sur un support, leur verrouillage mutuel et leur maintien seront considérablement facilités.

L'invention apparaîtra encore plus clairement à l'aide de la description qui va suivre faite en référence aux dessins annexés donnant, uniquement à titre d'exemple, un mode de mise en oeuvre de l'invention. Dans ces dessins :
- la figure 1 est une vue de dessus d'un élément de caillebotis conforme à l'invention,
- et la figure 2 est une vue de côté dans le sens de la flèche 11 de la figure 1.

Selon le mode de réalisation illustré aux dessins, on aperçoit plus particulièrement à la figure 1 un élément de caillebotis 1 ayant la forme générale d'une dalle ou d'un carreau ajouré sensiblement rectangulaire, pouvant être pratiquement carré. L'élément 1 est formé de cellules élémentaires 1 a dont les dimensions, comme celles d'ailleurs de l'élément dans son ensemble, correspondent à l'usage auquel cet élément est destiné. Dans l'exemple illustré, les cellules élémentaires 1a ont une forme sensiblement rectangulaire en losange. On notera que, comme connue en soi, une telle structure de caillebotis en alvéoles est particulièrement résistante et très appréciée pour son caractère antidérapant.

L'élément 1 est limité, au niveau de sa périphérie, par une bordure périmétrique 3 qui vient fermer sur chacun des côtés 4, 5, et 7 de l'élément les alvéoles les plus extérieures, de manière que l'élément de caillebotis en tant que tel présente, de chant, un flanc à paroi pleine. On notera que l'on a repéré 3a sur la figure 2 la paroi latérale de flanc de l'élément qui s'étend le long de son côté référencé 6.

Pour permettre la liaison et le verrouillage de deux éléments de caillebotis entre-eux, par exemple au niveau du bord de côté repéré 6 de l'élément 1 (correspondant sur la figure 2 au côté de vue de l'élément), ce dernier comporte, le long de ce côté , deux bandes de liaison, l'une dite supérieure 8 l'autre dite inférieure 9, disposées l'une à côté de l'autre et toutes deux conformées sur une partie seulement de l'épaisseur e de l'élément. De la face inférieure 8a de la bande de liaison supérieure 8 font saillie des tétons 11 dirigés vers la face inférieure 10 de l'élément, tandis que dans l'épaisseur de la bande de liaison inférieure 9 sont ménagés des orifices 12 débouchants. Dans ces conditions, il est clair que pour verrouiller entre-eux deux éléments de caillebotis adjacents, on viendra simplement engager les tétons 11 de l'un des éléments dans les orifices 12 de l'élément adjacent et réciproquement, en gauchissant élastiquement l'un au moins de ces éléments de façon à imprimer une torsion à son bord de côté de liaison, cette torsion permettant de présenter les tétons en regard de leurs orifices de réception. L'élément gauchi reprendra sa forme initiale lors de l'engagement des tétons.

Les bandes 8 et 9 étant de préférence complémentaires, la bande supérieure 8 de l'un des éléments recouvrira alors la bande inférieure de l'élément de caillebotis adjacent, de telle manière que les faces supérieures des éléments ainsi associés en juxtaposition s'étendent toutes sensiblement dans un même plan.

En relation avec la remarque formulée relativement aux faces "supérieure" et "inférieure" du caillebotis, on aura compris que les termes "supérieure" et inférieure' associés aux bandes 8 et 9 ne préjugent pas de leur positionnement dans l'espace mais ont pour objet d'indiquer que ces bandes sont formées à deux niveaux différents dans le sens de l'épaisseur ou de la tranche de l'élément.

Sur la figure 1, on aura en outre remarqué que dans le mode de réalisation représenté, les bandes supérieure 8 et inférieure 9 sont, sur la longueur d'un même côté de l'élément et par rapport à sa bordure de flanc correspondante, décalées l'une de l'autre, la bande supérieure 8 se présentant sous l'aspect d'une languette allongée relativement mince faisant saillie à ce côté de l'élément, tandis que la bande inférieure 9, limitée par un évidement supérieur 13, est ménagée en retrait dans l'épaisseur de la bordure de ce même côté d'élément. Pour une bonne qualité de fabrication et une facilité de manoeuvre des éléments dans leur juxtaposition les bandes inférieures rentrantes 9 seront de préférence conformées avec des bords latéraux 9b, 9c biseautés, ouverts vers l'extérieur de l'élément, les bords latéraux 8b, 8c des bandes supérieures saillantes 8 étant au contraires, biseautés à l'inverse. En d'autres termes et comme on le voit clairement à la figure 1, les bords latéraux des bandes de liaison viendront alors dans le prolongement des membrures 2 correspondantes de l'élément qui d'une façon générale limitent les cellules élémentaires du caillebotis.

De manière notamment à pouvoir associer plus de deux éléments entre-eux, il pourra être avantageux que l'élément 1 comporte sur chacun de ses côtés 4, 5, 6, 7, successivement et en alternance, une bande supérieure 8 à tétons saillants 11 et une bande inférieure 9 à orifices de verrouillage 12.

En accord avec ce qui vient d'être dit relativement à la conformation de l'élément le long de son côté repéré 6 sur la figure 2, les bandes 8 et 9 pourront dans ce cas être formées respectivement, sur chacun des flancs correspondants de l'élément, en saillie et en retrait par rapport aux lignes périmétriques de l'élément 1 en tant que tel, lignes périmétriques que l'on a représentées en traits mixtes et référencées 14, 15, 16 et 17 sur la figure 1.

Ainsi, on pourra obtenir un élément relativement aisé à fabriquer, notamment par moulage à partir d'une matière plastique dont la souplesse sera adaptée à l'usage prévu et qui présentera le long de chacun de ses côtés, les mêmes bandes supérieure et inférieure (avec leurs organes de verrouillage correspondants), mais pivotées de 90° environ parallèlement au plan 20 dans lequel s'étend d'une façon générale l'élément 1.

En ce qui concerne la disposition des organes de verrouillage, on notera qu'ils pourront être alignés le long de leurs bandes respectives, sensiblement parallèlement au côté considéré de l'élément et formés chacun au niveau d'une cellule pleine avec un espacement d'une cellule vide.

A titre d'exemple, pour un élément de 30 cm x 30 cm environ, on pourrait par exemple prévoir successivement, sur chaque côté de l'élément, trois tétons et trois orifices récepteurs.

Bien entendu, d'autres modes de réalisation de l'invention peuvent être envisagés. En particulier, il est clair que certaines formes polygonales autres que rectangulaires pourraient être données à l'élément de caillebotis de l'invention, sans pour autant sortir du cadre de cette dernière.

## Revendications

1. Elément de caillebotis en matière plastique moulée en forme de dalle polygonale comportant sur sa périphérie et le long de chacun de ses côtés :
- au moins une bande supérieure (8) de moindre épaisseur par rapport à celle de l'élément, de laquelle bande supérieure fait saillie au moins un premier moyen (11) de liaison dirigé vers la face inférieure (10) de l'élément,
- et au moins une bande inférieure (9) également de moindre épaisseur par rapport à celle de l'élément, dans laquelle bande inférieure est ménagé au moins un second élément de liaison (12) propre à coopérer avec ledit premier moyen de liaison (11) d'un élément de caillebotis identique juxtaposé, lesdits éléments pouvant être ainsi juxtaposés dans plusieurs dispositions relatives et lesdites bandes supérieure(s) et inférieure(s) étant, sur chaque côté de l'élément, formées en alternance,
caractérisé en ce que :
- lesdits premier et deuxième moyens de liaison (11, 12) comprennent respectivement des tétons (11) et des orifices (12), lesdits orifices d'un élément étant conformés pour recevoir étroitement, en verrouillage, les tétons d'un élément identique juxtaposé,
- et, sur chacun des côtés de l'élément, chaque bande supérieure (8) avec ses tétons est complémentaire de chaque bande inférieure (9) avec ses orifices, de manière que quel que soit le côté de juxtaposition et la disposition relative de deux tels éléments de caillebotis identiques à juxtaposer, chaque téton (11) de l'un des éléments soit reçu dans l'un des orifices (12) de l'élément juxtaposé, et réciproquement, ne laissant alors apparaître aucune discontinuité à l'endroit des bandes.

2. Elément selon la revendication 1 caractérisé en ce que, sur chacun de ses côtés, lesdites bandes supérieure(s) (8) et inférieure(s) (9) sont décalées par rapport au périmètre (14, 15, 16, 17) de l'élément, la bande supérieure se présentant sous l'aspect d'une languette faisant saillie au côté considéré de l'élément, tandis que la bande inférieure (9) est ménagée en retrait dans l'épaisseur de la bordure de l'élément, de manière que la juxtaposition ou la séparation de deux tels éléments identiques s'effectue par gauchissement de l'un au moins des éléments pour insérer les tétons (11) de l'un dans les orifices (12) de l'autre.

3. Elément selon la revendication 1 ou la revendication 2 caractérisé en ce que les bandes supérieure(s) (8) et inférieure(s) (9) présentent des bords latéraux (8b, 8c ; 9b, 9c) qui vont respectivement en rentrant et en s'évasant, de façon complémentaire, vers l'extérieur de l'élément.

## Patentansprüche

1. Gitterrostelement aus Kunststoffmaterial, welches in Form einer polygonalen Platte geformt ist und an seinem Umfang und längs jeder seiner Seiten aufweist:
- mindestens einen oberen Rand (8) geringerer Dicke im Verhältnis zu dem des Elementes, dessen oberer Rand mindestens einen ersten Verbindungsteil (11) überragt, der zur Unterseite (10) des Elementes gerichtet ist,
- und mindestens einen unteren Rand (9) ebenfalls geringerer Dicke bezüglich dem des Elementes, wobei in diesem unteren Rand mindestens ein zweites Verbindungselement (12) angeordnet ist, das geeignet ist, mit dem ersten Verbindungsmittel (11) eines identischen, daneben angeordneten Gitterrostelementes zusammenzuwirken, wobei diese Elemente so in mehreren relativen Anordnungen nebeneinander angeordnet sein können und die oberen und unteren Ränder auf jeder Seite des Elementes in Wechselfolge geformt sind,
dadurch gekennzeichnet, daß
- die ersten und zweiten Verbindungsmittel (11, 12) jeweils Zapfen (11) und Öffnungen (12) aufweisen, wobei die Öffnungen eines Elementes angepaßt sind zur engen Aufnahme der Zapfen eines identischen, daneben angeordneten Elementes unter Verriegelung,
- und auf jeder Seite des Elementes jeder obere Rand (8) mit seinen Zapfen komplementär ist zu jedem unteren Rand (9) mit seinen Öffnungen, derart, daß unabhängig von der daneben angeordneten Seite und der relativen Anordnung dieser zwei Elemente des identischen, daneben anzuordnenden Gitterrostes, jeder Zapfen (11 ) des einen der Elemente in einer der Öffnungen ( 12) des daneben angeordneten Elementes aufgenommen wird, und umgekehrt, also keine Diskontinuität an der Stelle der Ränder erscheint.

2. Element nach Anspruch 1, dadurch gekennzeichnet, daß an jeder seiner Seiten die oberen (8) und unteren Ränder (9) bezüglich des Elementenumrisses (14, 15, 16, 17) abgesetzt sind, wobei der obere Rand die Form einer Zunge hat, die auf der betrachteten Seite des Elementes übersteht, während der untere Rand (9) in der Dicke der Elementenumrandung vertieft angeordnet ist, derart, daß die Zusammenanordnung oder die Trennung der zwei identischen Elemente durch Schiefstellen mindestens des einen der Elemente erfolgt, um die Zapfen (11) des einen in die Öffnungen (12) des anderen einzufügen.

3. Element nach Anspruch 1 oder nach Anspruch 2, dadurch gekennzeichnet, daß der obere (8) und untere Rand (9) Seitenränder (8b, 8c; 9b, 9c) haben, die in komplementärer Weise eingezogen bzw. nach außerhalb des Elementes vorstehend sind.

## Claims

1. Grid-like floor element made of plastics material moulded in the shape of a polygonal plate, comprising, on its periphery and along each of its sides;
- at least one upper strip (8) of a reduced thickness in relation to that of the element from which upper strip projects at least one first connecting means (11) directed towards the lower surface (10) of the element;
- and at least one lower strip (9), also of a reduced thickness in relation to that of the element, in which lower strip there is provided at least a second connecting element (12) suitable for co-operating with the said first connection means (11) of an identical grid-like floor element that is juxtaposed thereto, the said elements being capable of being thus juxtaposed in a plurality of relative positions and the said upper and lower strip(s) being formed, on each side of the floor element, in an alternating manner, characterised in that:
- the said first and second connection means (11, 12) comprise, respectively, studs (11) and apertures (12), the said apertures of an element being shaped to receive, tightly, in a locking manner, the studs of an identical floor element which is juxtaposed thereto;
- and, on each of the sides of the floor element, each upper strip (8) and its studs is complementary to each lower strip (9) and its apertures, in such a manner that, whichever side is the juxtaposed side, and whatever the relative position of the two identical grid-like floor elements that are to be juxtaposed, each stud (11) of one of the elements will be received in one of the apertures (12) of the juxtaposed element, and, reciprocally, does not allow any discontinuity to exist in the location of the strips.

2. Element according to Claim 1, characterised in that on each of its sides the said upper (8) and lower (9) strip(s) are offset in relation to the perimeter (14, 15, 16, 17) of the element, the upper strip being in the form of a tongue projecting on the side in question of the element, whereas the lower strip (9) is provided, recessed, in the thickness of the edge of the floor tile, in such a manner that the juxtaposition or the separation of two of these identical floor tiles is effected by the warping of at least one of these floor tiles to insert the studs (11) of the one into the apertures (12) of the other.

3. Floor element according to Claim 1 or Claim 2 characterised in that the upper (8) and lower (9) strip(s) have lateral edges (8b, 8c; 9b, 9c) which are, respectively, recessed and projecting, in a complementary manner, towards the exterior of the floor element.
